# EUROPÄISCHE PATENTSCHRIFT

(11) **EP 0 254 133 B1**
(45) Veröffentlichungstag und Bekanntmachung des Hinweises auf die Patenterteilung: **31.10.1990**
(21) Anmeldenummer: 87109839.8
(22) Anmeldetag: 08.07.1987
(51) Int. Cl.: A43B 13/24

(54) **Golfschuhsohle**
Sole for a golf shoe
Semelle pour chaussure de golf

(30) Priorität: 12.07.1986 DE 8618748 U
(43) Veröffentlichungstag der Anmeldung: 27.01.1988
(73) Patentinhaber: ADIDAS AG, 91074 Herzogenaurach (DE)
(72) Erfinder: Tadiotto, Guilio, D-8500 Nürnberg 90 (DE)
(74) Vertreter: LOUIS, PÖHLAU, LOHRENTZ & SEGETH

(56) Entgegenhaltungen:
- FR-A- 2 483 196
- GB-A- 667 711
- US-A- 2 315 874
- US-A- 2 416 526

## Beschreibung

Die Erfindung betrifft eine Golfschuhsohle mit den Merkmalen gemäß dem Oberbegriff des Anspruches 1.

Eine Golfschuhsohle der vorstehend angegebenen Art ist bekannt (vgl. adidas-Katalog "Schuhe" Verkaufsprogramm I April 1980). Diese bekannte Golfschuhsohle weist eine durchgehend flache, d.h. absatzlose Laufseite auf und trägt Einsätze, die zur lösbaren Befestigung von Greifelementen dienen. Greifelemente und damit Einsätze zu ihrer Befestigung sind sowohl auf der Vordersohle als auch im Absatzbereich vorgesehen. Auf der Vordersohle sind die Einsätze dabei in zwei sohlenrandnahen Gruppen so angeordnet, daß sie längs einer die Kontur des jeweils zugeordneten Sohlenrandes annähernd wiedergebenden Linie stehen. ein weiterer Golfschuh dieser Art ist aus der GB-A 667 7111 bekannt geworden.

Es ist auch bereits eine Golfschuhsohle der gleichen Art bekannt (DE-OS 31 20 349), bei der die Anordnung der Einsätze für die Greifelemente auf den beiden Sohlen eines Golfschuhpaares unterschiedlich ist, nämlich dergestalt, daß dem Sohlenrand jeder Sohle, der in Schlagrichtung gesehen der jeweils vordere ist, eine grössere Anzahl von Einsätzen für Greifelemente zugeordnet ist. Bei Rechtshändern beispielsweise sind dies der Außenrand der linken Sohle und der Innenrand der rechten Sohle. Diese beiden Sohlenränder sollen beim Swing besonders ausgeprägt Bodenhaftung haben, was durch die erwähnte grössere Anzahl von Greifelementen sowie dadurch erreicht wird, daß der gesamte jeweilige Sohlenrand von der Spitze bis zum Absatzbereich durchgehend mit Greifelementen bestückt ist. Diese Anordnung der Greifelemente hat jedoch zur Folge, daß das Gehen mit dieser bekannten Golfschuhsohle unbequem ist. Darüber hinaus müssen für Rechts- und für Linkshänder entsprechend angepasste Golfschuhe gesondert auf Lager gehalten werden.

Gemeinsam ist den vorstehend geschilderten bekannten Golfschuhsohlen, daß die Anpassung der Bodenhaftung der Golfschuhsohle während des durch den Swing bedingten Abrollvorganges zur Seite hin verbesserungsbedürftig ist.

Der Erfindung liegt daher die Aufgabe zugrunde, eine Golfschuhsohle zu schaffen, die eine bessere Abstimmung der Bodenhaftung durch die Greifelemente auf den während des Swings erfolgenden Abwälzvorgang der Sohle zur Seite hin gestattet.

Erfindungsgemäß wird diese Aufgabe gelöst durch die Merkmale gemäß dem Kennzeichen des Anspruches 1.

Der Erfindung liegt die Erkenntnis zugrunde, daß sich die Belastungskonzentration durch die Sohle, d.h. die sog. "Druckzone" etwa im Außenballenbereich bei dem in Schlagrichtung vorderen Golfschuh und etwa im Zehenbereich bei dem in Schlagrichtung hinteren Golfschuh konzentriert. Aus diesem Grund ist zumindest in den beiden Außenballenbereichen der Golfschuhsohle unmittelbar neben der dort angeordneten Gruppe von Einsätzen, jedoch zur Sohlenmitte hin versetzt, mindestens eine weiterer Einsatz oder eine weitere Gruppe von Einsätzen angeordnet. Dieser weitere Einsatz bzw. die weitere Gruppe von Einsätzen bringt somit eine Konzentration der Bodenhaftung genau in der wichtigen Druckzone, indem dort die Greifelementanordnung flächig zur Sohlenmitte hin ausgedehnt ist. Vorteilhafter weise sind auch in den beiden Zehenbereichen bis hin zum Innenballen Einsätze oder weitere Gruppen von Einsätzen vorgesehen, um dort entsprechend Greifelemente befestigen zu können.

Da die Sohlen erfindungsgemäß spiegelbildlich zueinander ausgebildet und die Greifelemente in den Einsätzen lösbar befestigt sind, hat der Golfer je nach Rechts- oder Linkshändigkeit die Möglichkeit, die für ihn individuell passende, auf beiden Sohlen eines Golfschuhpaares unterschiedliche Anordnung von Greifelementen vorzusehen. Diejenigen weiteren Einsätze oder weiteren Gruppen von Einsätzen, die in Abhängigkeit von der Rechts-oder Linkshändigkeit nicht benötigt werden, können durch Blindschrauben verschlossen werden. Auf diese Weise ist eine Anpassung an die individuellen Gegebenheiten des einzelnen Golfers trotz gleicher Ausgestaltung aller Golfschuhsohlen möglich, wofür gesonderter Schutz beansprucht wird.

Weitere vorteilhafte Ausgestaltungen ergeben sich aus den Unteransprüchen.

Ein Ausführungsbeispiel der Erfindung ist nachfolgend anhand der beiliegenden Zeichnungen näher erläutert. In den Zeichnungen zeigen:
Fig. 1 eine Untenansicht einer rechten Golfschuhsohle eines Paares;
Fig. 2 eine Untenansicht einer linken Golfschuhsohle desselben Paares, und
Fig. 3 einen Längsschnitt längs der Linielll- 111 in Fig. 2, in dem aus Gründen der Obersichtlichkeit die auf der Vordersohle vorhandenen Erhöhungen zur Befestigung von Greifelementen, soweit sie nicht geschnitten sind, weggelassen sind.

Das in den Fig. 1 und 2 gezeigte Paar von Golfschuhsohlen ist für einen Rechtshänder^{*}bestückt. Jede der gezeigten Sohlen 1 und 2 bildet die eigentliche Lauf- oder Verschleißsohle, die an der Unterfläche einer aus nachgiebigem Kunststoffmaterial, z.B. geschäumtem Polyurethan, bestehenden Zwischensohle befestigt ist. Die gezeigten Laufsohlen 1 und 2 bestehen jeweils aus einer Platte aus verhältnismässig hartem Kunststoff, z.B. hart eingestelltem, jedoch flexiblem Polyamid, und weisen eine von der Spitze bis zum Absatz durchgehende Auftrittsfläche auf, d.h. sie besitzen keinen Absatz. Im Fersenbereich sind auf zwei querverlaufenden, durch Materialverdickung erzielten Brücken 3 bzw. 4 jeweils vier Gewindeeinsätze zur Befestigung von Greifelementen direkt in die Kunststoffplatte eingebettet. Der Gelenkbereich 7, 8 der beiden Laufsohlen 1, 2 ist durch randseitig vorgesehene Materialverdickungen verstärkt, und die Vordersohlen 9, 10 sind durchwegs durch eine erhöhte Materialdicke versteift und weisen lediglich querverlaufende Rillen 11 bis 13 auf, durch die örtliche Schwächungs- und dadurch Biegezonen gebildet sind. Während die vorderen Rillen 11, 12 zueinander im wesentlichen parallel liegen, verläuft dazu die hinterste Rille 13 nach außen divergierend, so daß ein etwa sektorförmiger Sohlenbereich am hinteren Ende der Vordersohle geschaffen wird. In der Nähe des äußeren Sohlenrandes befindet sich in diesem sektorförmigen Bereich eine der eingangs geschilderten Druckzonen.

Da die beiden Laufsohlen 1 und 2 zueinander bezüglich der Anordnung von Einsätzen zur Befestigung der Greifelemente auf der Vordersohle spiegelbildlich ausgebildet sind, genügt im folgenden die Beschreibung der rechten Laufsohle 1:

Nahe dem Sohlenaußenrand 15, d.h. in einem Abstand von z.B. 1,3 cm davon, verläuft eine gedachte Linie 16, auf der in ^{*}mit Greifelementen gleichen Abständen voneinander die Mittelpunkte von Gewindeeinsätzen 17 zur Befestigung von Greifelementen liegen. Die Linie 16 folgt, wie aus Fig. 1 hervorgeht, angenähert der Außenkontur der Laufsohle 1, d.h. sie liegt in etwa parallel oder in konstantem Abstand vom Sohlenaußenrand 15. In gleicher Weise und auch mit etwa gleichem Abstand zum Sohleninnenrand 18 verläuft eine ebenfalls gedachte Linie 19, auf der in gleichen Abständen die Mittelpunkte von weiteren Gewindeeinsätzen 20 zur Befestigung von Greifelementen angeordnet sind. Die dem Außenrand 15 und die dem Innenrand 18 zugeordneten Gruppen von jeweils vier Einsätzen 17 bzw. 20 bilden erste Gruppen von Einsätzen, die von den eingangs geschilderten Golfschuhsohlen nach dem Stand der Technik bereits bekannt sind. Angenähert parallel zum hinteren Endbereich der Linie 16 sowie etwa parallel zum Vorderen Bereich der Linie 19 ist jeweils eine weitere Linie 21 bzw. 22 gedacht, auf der jeweils eine weitere Gruppe von zwei Gewindeeinsätzen 24, 25 bzw. 26, 27 mit deren Mittelpunkten liegt. Die Anordnung dieser weiteren Gruppe von Einsätzen 24, 25 und 26, 27 ist so getroffen, daß der hintere Einsatz 25 der dem Außenrand zugeordneten weiteren Gruppe hinter der Rille 13 liegt, während der dieser Gruppe zugehörige vordere Einsatz 24 sich davor befindet. Die beiden Einsätze 26 und 27 der weiteren, dem Sohleninnenrand 18 zugeordneten Gruppe von Einsätzen liegt in dem sich vom Innenballenbereich bis zur Sohlenspitze erstreckenden Sohlenbereich; der hintere Einsatz 27 davon befindet sich am Innenballen selbst.

Wie aus der zeichnerischen Darstellung hervorgeht, stehen die Einsätze 24, 25 und 26, 27 der weiteren Gruppen zu den Einsätzen der randnahen erstgenannten Gruppen "auf Lücke", so daß die erwähnten Druckzonen in dem entsprechenden Bereich "flächig" von Greifelementen überdeckt werden können. Aufgrund der erwähnten Bestimmung der Laufsohlen 1 und 2 für einen rechtshändigen Golfer sind bei der Benutzung des Golfschuhpaares die Einsätze 24, 25 der Laufsohle 1 und die Einsätze 26, 27 der Laufsohle 2 nicht mit Greifelementen zu bestücken. Anstelle von Greifelementen sind hier Blindschrauben eingeschraubt, wie dies in den Zeichnungen angedeutet ist. Daraus ergibt sich, daß die Bestückung der Sohlen 1, 2 mit Greifelementen im Benutzungszustand unterschiedlich ist, nämlich dergestalt, daß an dem Sohleninnenrand 18 der Laufsohle 1 eine grössere Anzahl von Greifelementen, nämlich sechs, vorgesehen ist als an deren Außenrand 15. Umgekehrt ist es bei der Laufsohle 2; dort sind in der Nähe des Sohlenaußenrandes sechs Greifelemente angeordnet, während am Sohleninnenrand die geringere Anzahl, nämlich nur vier Greifelemente, sitzt.

## Patentansprüche

1. Golfschuhsohle mit Einsätzen zur lösbaren Befestigung von Greifelementen, bei der Einsätze an der Vordersohle in zwei Gruppen (17, 20) längs zweier sohlenrandnaher Linien (16, 19) angeordnet sind, von denen die eine Linie (19) annähernd der Kontur des Innenrandes und die andere Linie (16) annähernd der Kontur des Außenrandes der Sohle folgt, wobei das Sohlengelenk (7) von Greifelementen frei ist, dadurch gekennzeichnet, daß neben jeder der beiden sohlenrandnahen Gruppen von Einsätzen (17, 20) eine weitere Gruppe von Einsätzen (24, 25 bzw. 26, 27) zur Sohlenlängsmittellinie hin versetzt angeordnet ist und daß die dem Sohlenaußenrand (15) zugeordnete weitere Gruppe (24, 25) auf den sich vom Außenballen zum Sohlengelenk (7) erstreckenden Bereich beschränkt ist.

2. Golfschuhsohle nach Anspruch 1, dadurch gekennzeichnet, daß jede weitere Gruppe von Einsätzen (24, 25; 26, 27) auf einer Linie (21; 22) angeordnet ist, die zu der Linie (16; 19) der jeweils zugeordneten erstgenannten Gruppe von Einsätzen (17, 20) etwa parallel verläuft.

3. Golfschuhsohle nach Anspruch 1 oder 2, dadurch gekennzeichnet, daß die weitere Gruppe von Einsätzen (24, 25; 26, 27) zu den Einsätzen der jeweils zugeordneten erstgenannten Gruppe (17; 20) auf Lücke steht.

4. Golfschuhsohle nach einem der Ansprüche 1 bis 3, dadurch gekennzeichnet, daß die weitere Gruppe, welche der längs dem Sohleninnenrand (18) angeordneten erstgenannten Gruppe (20) zugeordnet ist, in dem sich vom Innenballen zur Sohlenspitze erstreckenden Sohlenbereich vorgesehen ist.

5. Golfschuhsohle nach einem der Ansprüche 1 bis 4, dadurch gekennzeichnet, daß hinter dem hintersten Einsatz jeder erstgenannten Gruppe von Einsätzen (17; 20) annähernd quer zur Sohlenlängsrichtung eine die Sohlenbiegung fördernde Schwächungslinie (13) verläuft und daß mindestens ein Einsatz (25) der weiteren Gruppe (24, 25), die der längs dem Außenrand (15) angeordneten erstgenannten Gruppe (17) zugeordnet ist, hinter dieser Schwächungslinie (13) liegt.

6. Golfschuhsohle nach einem der Ansprüche 1 bis 5, dadurch gekennzeichnet, daß zum Verschließen der weiteren Gruppe von Einsätzen, die nicht mit Greifelementen bestückt sein soll, Blindschrauben vorgesehen sind.

## Claims

1. A golf shoe sole with inserts for releasably securing gripping elements, wherein inserts on the front portion of the sole are arranged in two groups (17, 20) along two lines (16, 19) which are close to the edges of the sole and of which one line (19) approximately follow the contour of the inside edge of the sole and the other line (16) approximately follow the contour of the outside edge of the sole, wherein the shank portion (7) of the sole is free from gripping elements, characterised in that arranged beside each of the two groups of inserts (17, 20) which are adjacent the edges of the sole is a further group of inserts (24, 25 and 26, 27 respectively) displaced towards the longitudinal centre line of the sole, and that the further group (24, 25) associated with the outside edge of the sole (15) is limited to the region extending from the outside ball to the shank portion (7) of the sole.

2. A golf shoe sole according to claim 1 characterised in that each further group of inserts (24, 25; 26, 27) is arranged on a line (21; 22) which extends approximately parallel to the line (16; 19) of the respectively associated first-mentioned group of inserts (17, 20).

3. A golf shoe sole according to claim 1 or claim 2 characterised in that the further group of inserts (24, 25; 26, 27) is disposed in staggered relationship with respect to the inserts of the respectively associated first-mentioned group (17; 20).

4. A golf shoe sole according to one of claims 1 to 3 characterised in that the further group which is associated with the first-mentioned group (20) arranged along the inside edge (18) of the sole is provided in the region of the sole which extends from the inside ball to the tip of the sole.

5. A golf shoe sole according to one of claims 1 to 4 characterised in that a weakening line (13) which facilitates flexing of the sole extends behind the rearmost insert of each first-mentioned group of inserts (17; 20) approximately transversely with respect to the longitudinal direction of the sole, and that at least one insert (25) of the further group (24, 25) which is associated with the first-mentioned group (17) arranged along the outside edge (15) lies behind said weakening line (13).

6. A golf shoe sole according to one of claims 1 to 5 characterised in that blanking screw are provided for closing off the further group of inserts which is not to be fitted with gripping elements.

## Revendications

1. Semelle pour chaussure de golf comprenant des garnitures destinées à la fixation amovible d'éléments de prise, dans laquelle des garnitures sont agencées sur la semelle antérieure en deux groupes (17, 20) le long de deux lignes (16, 19) situées à proximité du bord de la semelle, dont l'une des lignes (19) suit approximativement le contour du bord intérieur de la semelle et l'autre ligne (16) approximativement le contour du bord extérieur de celle-ci, la cambrure (7) de la semelle étant libre d'éléments de prise, caractérisée en ce que, à côté de chacun des deux groupes de garnitures (17, 20) situés à proximité des bords de la semelle, un autre groupe de garnitures (24, 25, respectivement 26, 27) est agencé de manière décalée vers la médiane longitudinale de la semelle et en ce que l'autre groupe, (24, 25) adjoint au bord extérieur de la semelle (15) est limité à la zone s'étendant depuis l'éminence extérieure vers la cambrure de la semelle (7).

2. Semelle pour chaussure de golf suivant la revendication 1, caractérisée en ce que chaque autre groupe de garnitures (24, 25; 26, 27) est agencé sur une ligne (21, 22), qui s'étend de manière approximativement parallèle à la ligne (16; 19) de chacun desdits groupes adjoints de garnitures (17, 20).

3. Semelle pour chaussure de golf suivant la revendication 1, caractérisée en ce que l'autre; groupe de garnitures (24, 25; 26, 27) est agencé en chicane par rapport aux garnitures de chacun desdits groupes adjoints (17; 20).

4. Semelle pour chaussure de golf suivant l'une des revendications 1 à 3, caractérisée en ce que l'autre groupe, qui est adjoint audit groupe (20) agencé le long du bord intérieur de la semelle (18), est prévu dans la zone de semelle s'étendant depuis l'éminence intérieure vers la pointe de la semelle.

5. Semelle pour chaussure de golf suivant l'une des revendications 1 à 4, caractérisée en ce que, derrière la garniture située le plus en arrière de chaque dit groupe de garnitures (17; 20), une ligne d'affaiblissement (13) favorisant le pliage de la semelle s'étend de manière approximativement transversale à la direction longitudinale de la semelle et en ce que au moins une garniture (25) de l'autre groupe (24, 25), qui est adjoint audit groupe (17) agencé le long du bord extérieur (15), est située derrière cette ligne d'affaiblissement (13).

6. Semelle pour chaussure de golf suivant l'une des revendications 1 à 5, caractérisée en ce que, pour fermer les autres groupes de garnitures qui ne doivent pas être pourvues d'éléments de prise, il est prévu des fausses vis.
